# DEMANDE DE BREVET EUROPEEN

(11) **EP 1 213 629 A1**
(43) Date de publication de la demande: **12.06.2002**
(21) Numéro de dépôt: 00204412.1
(22) Date de dépôt: 11.12.2000
(51) Int. Cl.: G04G 1/00, H01Q 1/27

(54) **Objet portatif, notamment pièce d'horlogerie, comportant un container étanche monté dans une boîte métallique**

(71) Demandeur: Eta SA Fabriques d'Ebauches, 2540 Grenchen (CH)
(72) Inventeur: Daniel, Paratte, 2000 Neuchâtel (CH); Zanetta, André, 2000 Neuchâtel (CH); Blondeau, Fabien, 2525 Le Landeron (CH)
(74) Mandataire: Ravenel, Thierry Gérard Louis

(57) **Abrégé**

La présente invention concerne un objet portatif tel que, notamment, une pièce d'horlogerie, destiné à coopérer avec un système d'interrogation à distance sans contact, cet objet portatif (1) comprenant un boîtier métallique (2) et un transpondeur (76) comportant un circuit d'émission et/ou de réception (78) d'un signal radio-diffusé et une antenne (80) reliée au circuit d'émission et/ou de réception (78), un container étanche (24) réalisé en un matériau isolant électriquement à l'intérieur duquel sont logés les composants horométriques étant monté et maintenu en place dans le boîtier métallique (2), caractérisé en ce que ledit boîtier métallique (2) présente une fente (94).

## Description

La présente invention concerne un objet portatif, en particulier une pièce d'horlogerie, comprenant un boîtier auquel est associé un module électronique destiné à permettre la communication sans contact et sans fil entre l'objet portatif et un terminal externe prévu à cet effet.

La présente invention vise une multitude de situations ou d'endroits où l'on contrôle, par exemple, qu'une personne possède un droit d'accès payant ou non.

L'invention vise notamment les systèmes de contrôle d'accès à des sites industriels (laboratoires de recherche et de développement, unités de production, etc.) et à des édifices publics (stades, musées, cinémas ou analogues) dans lesquels l'objet portatif est présenté par son possesseur à un dispositif de contrôle qui n'autorise l'accès au site ou à l'édifice que si l'information mémorisée dans l'objet porté par la personne correspond à une autorisation d'accès, au paiement d'un montant ou encore à une date limite de validité convenable.

On connaît des systèmes de contrôle d'accès qui mettent en oeuvre des cartes pourvues d'une piste magnétique propres à être introduites dans la fente d'un terminal de contrôle d'accès à l'intérieur duquel les informations portées par la piste magnétique sont lues. Lorsque ces informations sont reconnues comme étant valables par le système de contrôle, une autorisation d'accès est délivrée et de nouvelles informations peuvent être inscrites sur la piste magnétique.

Les systèmes de contrôle d'accès à carte magnétique sont parfois d'une utilisation peu commode, notamment en raison de l'étroitesse de la fente dans laquelle la carte doit être insérée pour la lecture de son contenu. Ainsi, lorsqu'un système de contrôle d'accès à carte magnétique est utilisé dans certains équipements tels que, par exemple, des remontées mécaniques dans les stations de sports d'hiver, le maniement de la carte magnétique par des utilisateurs aux mains gantées et portant des bâtons de ski s'avère particulièrement lent et malcommode. D'autre part, l'introduction répétée de la carte dans la fente du terminal provoque l'usure de la piste magnétique sur laquelle sont stockées les informations utiles.

Pour remédier à ces inconvénients, il a été proposé un système de contrôle et d'identification automatique d'objets dans lequel un objet portatif renferme, dans un boîtier, un module électronique ou transpondeur comprenant notamment une mémoire pour enregistrer des informations utiles telles qu'un code d'identification, un dispositif d'émission et de réception de signaux radiodiffusés, et une antenne reliée électriquement au dispositif d'émission/réception.

Dans un tel système de contrôle d'objets, le dispositif d'émission/réception est capable, lorsqu'il est couplé avec un terminal externe de lecture et/ou d'écriture prévu à cet effet, d'émettre des signaux radiodiffusés correspondant à la lecture des informations enregistrées dans le circuit mémoire et, le cas échéant, de recevoir des signaux radiodiffusés pour la réinscription des nouvelles informations utiles dans ce circuit mémoire. Ainsi, lorsque le terminal externe émet un signal d'interrogation, la détection de ce signal par l'objet portatif entraîne la transmission, par exemple d'un code d'identification de cet objet, ce qui permet ensuite au terminal d'identifier cet objet et par conséquent de contrôler l'identité de son porteur.

Le système d'identification automatique d'objets ci-dessus procure de nombreux avantages.

Les contrôles d'accès, payants ou non, sont rendus plus aisés et plus rapides. En effet, les informations nécessaires d'identification ou autres sont écrites et lues en mémoire sans contact et sans fil. Ainsi, par exemple, l'opération d'introduction mécanique d'une carte dans la fente d'un lecteur, rendue souvent délicate par les circonstances, est supprimée.

D'autre part, ce système est entièrement passif, c'est-à-dire qu'il ne nécessite aucune source d'énergie propre. Les transpondeurs comprennent en effet un circuit intégré et une bobine jouant le rôle d'une antenne qui forment ensemble une unité émettrice/réceptrice passive. Les appareils de lecture et/ou d'écriture alimentent le transpondeur en énergie de l'extérieur en générant un champ électromagnétique capté par la bobine formant antenne. A son tour, ce transpondeur transmet les données par ondes électromagnétiques. Les données enregistrées dans la mémoire du circuit intégré peuvent ainsi être lues et/ou modifiées, c'est-à-dire reprogrammées, à distance.

Les systèmes à transpondeurs passifs du genre décrit ci-dessus conjuguent donc les avantages de sécurité, de gain de temps et de confort dans leur utilisation quotidienne et sont donc d'une grand utilité tant pour leurs porteurs que pour les personnes qui gèrent de tels systèmes.

Ces systèmes de transpondeurs passifs doivent cependant être en mesure de fonctionner de manière irréprochable dans des environnements qui sont parfois hostiles en raison de la chaleur, du froid, de l'humidité ou de la présence de poussières.

Pour faire face à ces contraintes, une solution, qui à l'usage s'est révélée très avantageuse, a consisté à loger ces transpondeurs dans des boîtiers tels que des boîtiers de montre. Ainsi à l'abri des agressions extérieures, les transpondeurs ne demandent aucun entretien et les données qu'ils contiennent peuvent être lues et modifiées pendant des années.

Une solution de ce genre est connue, par exemple, du brevet européen No 0 844 685 au nom de la Demanderesse. Ce brevet concerne une pièce d'horlogerie du genre montre-bracelet comportant une antenne de réception et/ou de transmission d'un signal radio-diffusé. Comme expliqué ci-dessus, ce type de montre-bracelet est destiné à communiquer à distance avec un dispositif externe, par exemple dans le cadre d'un système d'identification d'objets. Dans un tel système, chaque montre comporte un circuit mémoire renfermant un code d'identification unique propre à cette montre, un circuit d'émission et de réception de signaux radio-diffusés et une antenne reliée à ce circuit. Le dispositif externe susmentionné est apte à émettre un signal d'interrogation. La détection de ce signal engendre la transmission d'un signal d'identification par la montre-bracelet en question, ce signal étant représentatif du code d'identification stocké dans sa mémoire. Ainsi, en identifiant la montre-bracelet par son code d'identification, le dispositif externe peut contrôler l'identité du porteur de la montre-bracelet.

Conformément au mode de réalisation décrit dans le brevet EP 0 844 685, la montre-bracelet comprend un transpondeur comportant une antenne et un circuit d'émission et/ou de réception de signaux radio-diffusés intégrés dans la lunette de la montre. Ainsi, la partie horlogère (carrure, glace, mouvement, cadran, aiguilles, etc.) et la partie réceptrice (antenne, circuit émetteur/récepteur) de la montre-bracelet peuvent être fabriquées et testées indépendamment l'une de l'autre avant montage de la lunette sur le boîtier lors de l'assemblage final de ladite montre-bracelet. Le transpondeur comprend en outre des moyens d'alimentation du circuit émetteur/récepteur qui peuvent prendre la forme d'une pile ou, préférentiellement, d'un circuit de redressement des signaux captés par l'antenne disposé dans le lunette. Il est ainsi possible d'intégrer complètement le transpondeur dans la lunette de la montre.

La montre-bracelet susdécrite présente cependant un inconvénient. En effet, le boîtier et la lunette de cette montre doivent être réalisés en un matériau plastique par exemple par des techniques d'injection. Le choix d'un matériau plastique pour réaliser le boîtier et la lunette est dictés par des considérations d'ordre électromagnétique. En effet, si ladite boîte et ladite lunette étaient réalisés en un matériau métallique tel que, par exemple, un acier inoxydable, il apparaîtrait dans cette boîte et cette lunette un courant électrique induit par le champ électromagnétique généré par le dispositif externe d'interrogation à distance lorsque celui-ci émet un signal d'identification en direction de la montre. Le courant induit dans la lunette et dans la boîte générerait à son tour un champ magnétique parasite qui viendrait gravement perturber la communication entre le dispositif externe d'interrogation à distance et la montre, rendant cette communication pratiquement impossible. Par conséquent, le choix des fabricants de montres du genre en question était limité jusqu'à ce jour à des matériaux électriquement non conducteurs tels que des matériaux plastiques ou des céramiques. On comprendra aisément qu'une telle limitation dans le choix des matériaux représente un inconvénient notable pour les fabricants de montres qui souhaitent pouvoir mettre sur le marché des montres réalisées dans des matériaux de tous types, et notamment en acier, pour s'adapter aux évolutions de la mode.

On connaît également par la demande de brevet EP 0 170 900 au nom de la Demanderesse une pièce d'horlogerie du type montre-bracelet comportant un container étanche réalisé en matière plastique à l'intérieur duquel sont logés les composants horométriques. Ce container étanche est fermé par une glace et par un bouchon de trappe de pile. Il est en outre équipé d'une tige de mise à l'heure montée de manière étanche sur ledit container. Le container est monté et maintenu en place dans une boîte métallique par des moyens de fixation à cran tels que, notamment, une lunette. Le container étanche et son mouvement horloger peuvent être testés avant leur montage dans la boîte métallique.

La présente invention a pour objectif de remédier aux inconvénients susmentionnés ainsi qu'à d'autres encore en proposant un objet portatif tel que, notamment, une pièce d'horlogerie, destiné à communiquer avec un dispositif externe d'interrogation à distance et pouvant être réalisé en tout type de matériau et, en particulier, en un matériau métallique.

A cet effet, la présente invention concerne un objet portatif tel que, notamment, une pièce d'horlogerie, destiné à coopérer avec un système d'interrogation à distance sans contact, cet objet portatif comprenant un boîtier métallique et un transpondeur comportant un circuit d'émission et/ou de réception d'un signal radio-diffusé et une antenne reliée au circuit d'émission et/ou de réception, un container étanche réalisé en un matériau isolant électriquement à l'intérieur duquel sont logés les composants horométriques étant monté et maintenu en place dans le boîtier métallique, caractérisé en ce que ledit boîtier métallique présente une fente.

Grâce à ces caractéristiques, le boîtier de l'objet portatif peut être réalisé en un matériau métallique conducteur de l'électricité sans que la sensibilité du système de communication à distance et sans contact entre ledit objet portatif et un dispositif externe d'interrogation à distance ne soit altérée. En effet, comme le boîtier métallique présente un fente, il ne constitue plus une antenne parasite pour le système de communication dans la mesure où il présente une résistance électrique infinie et n'est plus, de ce fait, conducteur de l'électricité.

Par conséquent, le champ électromagnétique variable généré par le dispositif externe d'interrogation à distance ne pourra plus induire de courant électrique dans le boîtier métallique qui, à son tour, ne produira plus de force contre-électromotrice susceptible de perturber la communication entre ledit dispositif d'interrogation et l'objet portatif.

Selon une caractéristique complémentaire de l'invention, le boîtier métallique présente en outre un évidement en son centre.

En effet, en fonction de la perméabilité magnétique du matériau métallique utilisé pour confectionner le boîtier et en fonction de la surface dudit boîtier traversée par le champ magnétique, ledit boîtier va capter une quantité plus ou moins importante du flux électromagnétique généré par le dispositif d'interrogation à distance, de sorte que le flux utile capté par l'antenne du transpondeur est susceptible de varier. Afin de garantir un bon rendement du système et une communication de qualité entre le dispositif d'interrogation et l'objet portatif indépendamment des propriétés physiques des matériaux métalliques employés, on évide le boîtier de façon à réduire le flux magnétique parasite qui traverse ledit boîtier et à augmenter le flux utile qui va traverser l'antenne du transpondeur.

Selon une autre caractéristique de l'invention, deux trous sont usinés de part et d'autre de la fente dans le boîtier métallique ou dans le container et reçoivent chacun un moyen de retenue mécanique porté par le container, respectivement le boîtier.

Le boîtier, fendu et évidé en son centre, présente une moindre résistance mécanique. Si, par exemple, le boîtier est muni d'un bracelet, les contraintes de traction qui s'exercent sur les brins du bracelet peuvent entraîner une déformation dudit boîtier qui est susceptible de plier et de s'ouvrir. Pour remédier à cet inconvénient, on perce dans le boîtier de part et d'autre de la fente, deux trous borgnes qui reçoivent chacun une goupille chassée dans le container. De la sorte, le container est monté et maintenu en place dans le boîtier, et tout effort de traction exercé sur ledit boîtier est repris par le container qui forme un ensemble monobloc non déformable.

D'autres caractéristiques et avantages de la présente invention apparaîtront plus clairement à la lecture de la description détaillée qui suit d'un exemple de réalisation d'un objet portatif conforme à l'invention, cet exemple étant donné à titre purement illustratif et non limitatif, en liaison avec les dessins annexés dans lesquels :
- la figure 1 est une vue en coupe d'une montre-bracelet classique constituée . d'un container étanche placé dans une boîte métallique et maintenu par une lunette;
- la figure 2 est une vue de dessus en perspective du boîtier métallique fendu;
- la figure 3 est une vue de dessous en perspective du boîtier métallique fendu de la figure 2;
- la figure 4 est une vue en perspective du côté de la glace du container en matière plastique;
- la figure 5 est une vue de dessous en perspective du container en matière plastique de la figure 4;
- la figure 6 est une vue de dessus en perspective d'une variante de réalisation du boîtier métallique fendu;
- la figure 7 est une vue en perspective du côté de la glace du container en matière plastique adapté pour être monté et maintenu en place dans le boîtier métallique fendu de la figure 6;
- la figure 8 est une vue en perspective du côté du fond du container en matière plastique représenté à la figure 7;
- la figure 9 est une vue en coupe d'une montre-bracelet conforme à la présente invention sur laquelle apparaît un téton fait d'une seule pièce avec le container en matière plastique et qui vient se loger dans un trou borgne correspondant prévu dans le boîtier métallique;
- la figure 10 est une vue en coupe d'une montre-bracelet conforme à la présente invention sur laquelle apparaît une goupille chassée dans le container en matière plastique et qui vient se loger dans un trou borgne correspondant prévu dans le boîtier métallique;
- la figure 11 est une vue en coupe d'une montre-bracelet conforme à la présente invention qui montre que le container est retenu axialement sur le boîtier métallique au moyen de goupilles engagées radialement dans un trou borgne pratiqué dans la paroi latérale dudit boîtier métallique et qui se prolonge jusque dans le container;
- la figure 12 est une vue en coupe d'une montre-bracelet conforme à la présente invention qui montre que le container est maintenu axialement sur le boîtier métallique au moyen de vis vissées radialement dans ledit boîtier et traversant ce boîtier de manière à être engagées dans ledit container;
- les figures 13 et 14 sont des vues en perspective du transpondeur comprenant une antenne et un circuit intégré d'émission et/ou de réception, et
- la figure 15 est une vue de dessus d'une lunette métallique fendue.

La présente invention procède de l'idée générale inventive qui consiste à ménager une fente dans un boîtier métallique de façon que ce boîtier présente une résistance électrique infinie et qu'il n'apparaît donc pas de courant électrique induit dans ledit boîtier par un champ électromagnétique variable. Le boîtier ne génère donc pas de force contre-électromotrice susceptible de perturber un signal d'interrogation radio-diffusé émis par un dispositif externe d'interrogation à distance vers un transpondeur logé dans ce boîtier et comprenant une antenne et un circuit intégré d'émission et/ou de réception. Les fabricants ne sont donc plus limités dans leurs choix à des matériaux non conducteurs de l'électricité tels que des matériaux plastiques ou céramiques pour réaliser les boîtiers contenant les transpondeurs, et peuvent maintenant également utiliser des matériaux métalliques qui sont plus résistants que les matières plastiques et moins onéreux que les céramiques et qui, en outre, permettent de s'adapter aux évolutions de la mode.

La présente invention va être décrite en référence à une pièce d'horlogerie telle qu'une montre-bracelet. Il va toutefois de soi que l'invention n'est pas limitée à cette seule application et qu'elle pourra être avantageusement appliquée à tout autre objet portatif comprenant un boîtier métallique à l'intérieur duquel est logé au transpondeur destiné à communiquer avec un dispositif externe d'interrogation à distance.

La figure 1 est une vue en coupe d'une pièce d'horlogerie du type montre-bracelet. Désignée dans son ensemble par la référence numérique générale 1, cette montre-bracelet comporte une boîte 2 réalisée en un matériau métallique. Cette boîte 2, que l'on voit de façon plus détaillée sur les figures 2 et 3, est faite d'une seule pièce et comprend une partie latéral annulaire 4 en forme de carrure et un fond 6. Il va de soi que la boîte pourrait être faite de deux pièces, le fond venant par exemple se visser sur la carrure.

La carrure 4 comporte classiquement des moyens de fixation d'un bracelet (non représenté). Ces moyens de fixation comprennent, disposées de part et d'autre de la boîte 2, quatre cornes 8 percées chacune d'un trou 10 destinés au passage d'un axe de liaison pour la fixation des deux brins du bracelet. Ces cornes 8 peuvent être, par exemple, du type décrit dans le brevet américain No 4,624,581. Reliées deux à deux par des toits 12, elles sont faites d'une seule pièce avec la boîte 2 et sont donc aussi réalisées en métal.

La montre 1 comporte par ailleurs un cadran 14 au-dessus duquel se déplacent des moyens d'affichage analogiques de l'heure formés par une aiguille des heures 16, une aiguille des minutes 18 et une aiguille des secondes 20. Bien entendu, des moyens d'affichage numériques de l'heure formés, par exemple, par une cellule d'affichage à cristaux liquides peuvent également être envisagés.

Une lunette 22 qui peut être réalisé en un matériau métallique ou en un matériau plastique est fixée sur la boîte 2 par montage à cran comme cela sera décrit plus en détail ci-après.

De façon avantageuse, la montre 1 selon l'invention comprend un container 24 qui comporte notamment un bâti 26 réalisé en une matière plastique, par exemple en ABS. Les composants horométriques électroniques et mécaniques qui permettent de produire, puis de transmettre aux aiguilles 16, 18 et 20 une information horaire sont montés directement à l'intérieur du bâti rigide 26 formant le container en plastique 24. Le montage des composants horométriques dans le container 24 est décrit en détail dans le brevet suisse No 643 704.

Le container 24 est fermé de façon étanche par une glace 28 qui peut être réalisée par exemple en une matière plastique telle que du PMMA. La glace 28 est montée de manière fixe et étanche par son bord périphérique 30 sur la périphérie du bâti 26 par exemple par collage ou par soudage aux ultrasons. La technique de soudage par ultrasons d'une glace en matière plastique sur une pièce de support également en matière plastique est notamment décrite dans les brevets américains Nos 4,648,722 et 4,558,957.

La montre 1 comporte en outre une tige de commande 32 qui permet d'actionner les composants horométriques susmentionnés. La tige 32 coulisse à l'intérieur du bâti 26, un joint torique 34 étant interposé entre une paroi cylindrique intérieure d'un trou 36 du bâti 26 et une gorge annulaire conformée sur ladite tige 32.

Les composants horométriques électroniques de la montre 1 mentionnés ci-dessus sont alimentés par une pile 40 entièrement logée dans le container 24. A cet effet, un logement 42, communément appelé trappe de pile, est ménagé dans le container 24 et est fermé de manière étanche par un couvercle 44 du type à baïonnette. Ce couvercle 44 est muni d'un joint d'étanchéité 46 qui s'appuie élastiquement contre le bâti 26 et la pile 40. Ce type de fermeture de trappe de pile sur une boîte en plastique est décrit dans le brevet américain No 4,448,345.

On remarquera toutefois ici que le couvercle 44 n'est pas fixé sur le fond 6 de la boîte 2 de la montre 1, comme cela est habituellement le cas, mais sur le bâti rigide 26 en matière plastique formant le container 24. Le couvercle 44 de la trappe de pile 42 reste néanmoins accessible de l'extérieur comme on le décrira plus loin.

Au regard de ce qui précède, on comprend donc bien que le bâti 26, la glace 28, le couvercle 44 et la tige de commande 32 forment un container 24 indépendant absolument étanche et muni de sa pile 40. Ainsi, les tests d'étanchéité et tous les autres tests de qualité peuvent être effectués avant montage du container 24 dans la boîte en métal 2, si bien que le risque de monter des composants horométriques ou des containers défectueux dans la boîte 2 est évité. Il y a donc une garantie élevée que chaque composant et, notamment, le container 24 monté dans la boîte en métal 2 est exempt de tout défaut. On élimine ainsi les opérations de démontage et de remontage de composants défectueux, ce qui contribue à une baisse significative des coûts de fabrication.

Comme on le voit sur la figure 1, le container 24 est suspendu axialement dans a boîte 2 par l'intermédiaire d'un joint torique d'étanchéité 46 réalisé en une matière élastiquement compressible. Ce joint 46 est disposé entre un rebord annulaire intérieur 48 de la boîte 2 et un bord annulaire supérieur en saillie 50 correspondant du container 24.

Le joint torique 46 est comprimé axialement contre le container 24 par la pression exercée par la lunette 22. Grâce à la compressibilité du joint 46, le container 24 est maintenu élastiquement dans la boîte métallique 2 et n'a pas besoin de s'appuyer sur le fond 6 de la boîte 2. Le calage transversal du container 24 est assuré par des épaulements intérieurs non représentés de la boîte 2, prévus au-dessus du rebord annulaire intérieur 48 de ladite boîte 2.

Le container 24 n'étant fixé dans la boîte 2 qu'au niveau du rebord annulaire intérieur 48 de ladite boîte 2, on peut avantageusement ménager un intervalle entre ladite boîte 2 et ledit container 24, tout autour de celui-ci, ce qui permet d'augmenter les tolérances dimensionnelles et donc de réduire les coûts de fabrication, par exemple en utilisant des techniques de moulage ou de frappe. Le container 24 reste fixé sans jeu même après vieillissement de sa matière synthétique qui est de préférence de l'ABS. L'intervalle entre la boîte 2 et le container 24 étant obturé vis-à-vis de l'extérieur par le joint 46, l'humidité et les poussières ne peuvent pénétrer dans cet intervalle, ce qui évite des dommages internes et le risque de développement de bactéries qui pourraient gêner le porteur de la montre. Cette étanchéité subsiste lorsqu'on ouvre le couvercle 44 obturant la trappe de pile 42.

Le container étanche 24 est maintenu en place à l'intérieur de la boîte 2 grâce à la lunette 22 métallique ou plastique dont une portée annulaire intérieure 52 appuie axialement sur la surface supérieure du bord annulaire 50 du container 24 pour comprimer le joint torique 46. La lunette 22 est maintenue à cran sur la boîte 2 par l'intermédiaire de portées de forme tronconique 54 et 56 ménagées respectivement sur ladite lunette 22 et dans la partie latérale 58 de la boîte 2. La lunette 22 recouvre la glace 28 par un toit 60 destiné à cacher à la vue du porteur de la montre 1 selon l'invention le container en plastique 24. Ce toit 60 ne touche généralement pas la glace 28 mais peut servir malgré tout de protection contre un arrachement accidentel de ladite glace 28.

Comme on le verra plus en détail ci-dessous, le container 24 peut être maintenu dans la boîte 2 de la montre 1 par d'autres moyens que la lunette 22.

On se réfère maintenant aux figures 4 et 5 qui sont des vues en perspective, respectivement de dessus et de dessous, du container 24.

Le container 24 monocoque est réalisé de préférence en une matière plastique injectée. En vue de dessus, le container 24 a une forme générale circulaire. Il forme un fond 62 ainsi qu'une paroi latérale 64. Il est fermé par le cadran 14 et par la glace 28 collée ou soudée aux ultrasons dans une gorge 66 de la paroi latérale 64. La périphérie du cadran 14 s'appuie sur une face 68 de la paroi latérale 64 et une pluralité d'ergots de positionnement 70 est prévue pour permettre le centrage d'un disque de quantième 72.

L'espace interne limité par le container 24 et le cadran 14 contient un module moteur (non représenté). Ce module moteur est classiquement composé d'un stator qui joue le rôle normal de circuit magnétique guidant le champ magnétique créé par une ou plusieurs bobines enroulées autour d'un axe qui forme la partie mobile du moteur. Le rotor fournit ainsi de l'énergie mécanique à un mobile des secondes constitué par une roue des secondes et un pignon des secondes. Le mobile des secondes est monté à l'extrémité inférieure d'un axe de secondes qui porte l'aiguille des secondes 20. Une chaussée comprend de façon classique un tube à l'extrémité duquel est montée l'aiguille des minutes, et une roue des minutes ainsi qu'un pignon des minutes. Cet ensemble est bien sûr solidaire en rotation. Sur la face externe du tube de la chaussée est montée une roue à canon qui comprend, d'une part, un tube sur lequel est montée l'aiguille des heures et, d'autre part, la roue des heures et le pignon des heures. Sur la figure 4, des tenons 74 pour le positionnement du moteur sont visibles.

On rappelle ici que la montre 1 conforme à la présente invention est destinée à communiquer par ondes radio-fréquences avec un dispositif externe d'interrogation à distance.

A cet effet, la montre 1 comprend (voir notamment figures 13 et 14) un transpondeur 76 comportant un circuit d'émission et/ou de réception 78 d'un signal radio-diffusé et une antenne 80 reliée au circuit d'émission et/ou de réception 78. L'antenne 80 est constituée par une bobine formée par une à plusieurs centaines de spires de fil de cuivre en fonction de la fréquence de résonance à laquelle on souhaite voir fonctionner ladite antenne 80. Typiquement, la fréquence de résonance de l'antenne 80 sera comprise entre 125 kHz et 13 MHz, les fréquences les plus basses étant particulièrement bien adaptées aux services ne nécessitant ni une grande sécurité dans les transactions entre la montre 1 et le terminal de contrôle externe, ni des flux d'échange de données importants, tandis que les fréquences les plus élevées seront plutôt réservées aux services nécessitant une sécurité de transaction importante (transactions bancaires notamment) et impliquant des échanges de données importants.

Comme on peut le voir sur les figures 13 et 14, le circuit d'émission et/ou de réception 78 est constitué par un circuit intégré encapsulé dans un boîtier et monté à la surface d'un circuit imprimé 82. Comme il ressort de la figure 13, le circuit intégré 78 est relié aux spires de l'antenne 80 par l'intermédiaire de deux plages de contact 83 par exemple en cuivre prévues sur le circuit imprimé 82.

Le transpondeur 76 comprend en outre des moyens d'alimentation du circuit d'émission/réception 78. Ces moyens d'alimentation peuvent être constitués par la pile 40 de la montre 1. Toutefois, selon une variante de réalisation préférée de l'invention, ces moyens d'alimentation prendront la forme d'un circuit de redressement des signaux captés par l'antenne 80 du transpondeur 76. Dans l'exemple représenté sur les figures, ce circuit de redressement comprend deux condensateurs 84 qui prennent place à la surface du circuit imprimé 82 et qui sont disposés à côté du circuit d'émission/réception 78. Grâce à cette disposition particulièrement avantageuse, le transpondeur 76 fonctionne de manière totalement passive et autonome, l'énergie nécessaire à son fonctionnement lui étant procurée par la seule force électromotrice générée dans l'antenne 80 par les ondes électromagnétiques émises par le dispositif externe d'interrogation à distance.

L'antenne 80 du transpondeur 76 est logée dans une saignée 86 qui court le long du périmètre intérieur du container 24 (voir figure 4). Un logement 88 est également ménagé dans la paroi latérale 64 du container 24 pour recevoir le circuit imprimé 82 sur lequel est monté le circuit d'émission/réception 78 qui est relié aux deux extrémités libres de l'antenne 80.

Toujours sur les figures 4 et 5, on voit le trou 36 ménagé dans la paroi latérale 64 du container 24 pour laisser le passage à la tige de commande 32. Quant à la trappe de pile 42, elle est prévue dans le fond 62 dudit container 24. Cette trappe de pile 42 se présente sous la forme d'un trou borgne de contour généralement circulaire adapté au profil de la pile 40 qui vient se loger dans ladite trappe de pile 42. Dans le fond de la trappe de pile 42 est ménagée une ouverture traversante 90 qui permet de relier la bride de contact (non représentée) du module électronique de commande au pôle négatif 92 de la pile 40.

Conformément à la présente invention, la boîte de montre 2 est réalisée en un matériau métallique ou autre qui a la propriété d'être conducteur de l'électricité. Afin que cette boîte 2 ne constitue pas une antenne parasite à l'intérieur de laquelle serait induite une force contre-électromotrice qui viendrait perturber la communication entre le dispositif externe d'interrogation à distance et la montre 1 selon l'invention, on pratique dans ladite boîte 2 une fente 94 (voir figures 2 et 3). Cette fente 94 est réalisée dans la paroi latérale ou carrure 4 de la boîte 2, par exemple à 3 heures, c'est-à-dire au niveau du passage de la tige de commande 32, et peut s'étendre dans le fond 6 de la boîte 2 jusqu'au centre de cette dernière. Typiquement, l'épaisseur de la fente 94 sera de l'ordre de deux millimètres.

Grâce à cette caractéristique, la boîte 2 peut être réalisée en tout type de matériau conducteur de l'électricité sans que la sensibilité du système de communication à distance et sans contact s'en trouve altérée. En effet, comme la boîte métallique 2 est fendue, elle s'oppose à la circulation de tout courant électrique de par sa résistance électrique élevée. Par conséquent, les ondes électromagnétiques émises par le dispositif externe d'interrogation à distance ne pourront plus induire de force contre-électromotrice dans la boîte métallique 2 susceptible de perturber la communication entre ledit dispositif externe et la montre 1 selon l'invention.

Selon une caractéristique complémentaire de l'invention, la boîte métallique 2 présente en outre un évidement 96 en son centre. Comme il ressort des figures 2 et 3, quasiment tout le fond 6 de la boîte 2 est évidé, seul subsistant un rebord annulaire intérieur 98 sur lequel le container 24 pourra prendre appui. En effet, en fonction de la perméabilité magnétique du matériau utilisé pour confectionner la boîte 2 et en fonction de la surface de ladite boîte 2 traversée par le champ électromagnétique émis par le dispositif externe d'interrogation à distance, le flux capté par la boîte 2 sera plus ou moins important, de sorte que le flux utile, c'est-à-dire le flux qui va effectivement traverser l'antenne 80, est susceptible de varier, ce qui peut altérer la qualité et la fiabilité des échanges d'informations entre ledit dispositif externe et la montre 1 selon l'invention. Pour pallier cet inconvénient, on évide donc la boîte 2 en retirant autant de matière que possible. Ainsi, on diminue la surface de la boîte 2 qui est traversée par le champ électromagnétique, de sorte que le flux qui résulte du produit de l'intensité du champ magnétique et de la surface considérée à travers laquelle passent les lignes de champ diminue également. Pour une même intensité du champ électromagnétique rayonné par le dispositif externe d'interrogation à distance, on augmente donc le flux utile qui va traverser l'antenne 80 du transpondeur 76, de sorte que les communications entre ledit dispositif externe et la montre 1 sont améliorées.

La boîte 2, fendue et évidée en son centre, présente cependant une moindre résistance mécanique, de sorte que les contraintes de traction qui s'exercent sur les brins du bracelet peuvent entraîner une déformation de ladite boîte 2 qui est susceptible de plier et de s'ouvrir. Pour remédier à cet inconvénient, on perce dans la boîte 2, de part et d'autre de la fente 94, deux trous borgnes 100 qui reçoivent chacun un moyen de retenue mécanique porté par le container 24. De la sorte, le container 24 est monté et maintenu en place dans la boîte 2, et tout effort de traction exercé sur ladite boîte 2 est intégralement repris par le container 24 qui forme un ensemble monobloc non déformable s'opposant à la déformation de la boîte 2.

Selon une première variante de réalisation représentée aux figures 5 et 9, les moyens de retenue mécanique portés par le container 24 comprennent deux tétons 102 qui sont faits d'une seule pièce avec le container 24 en matière plastique et qui viennent se loger dans les trous 100 en regard de la boîte métallique 2.

Selon une seconde variante de réalisation représentée à la figure 10, les moyens de retenue mécanique portés par le container 24 comprennent deux goupilles 104 chassées dans deux trous borgnes 106 pratiqués dans ledit container 24 et qui viennent se loger dans les trous 100 en regard de la boîte métallique 2.

Il va de soi que les trous borgnes 100 pourraient être pratiqués dans le container 24 et que les moyens de retenue mécanique, tétons 102 ou goupilles 104, pourraient être portés par la boîte métallique 2.

On voit également à la figure 5 que le container 24 présente une nervure radiale 108 qui s'engage dans la fente 94 pratiquée dans la boîte 2 et dont le profil de la tranche 110 épouse parfaitement le profil du contour extérieur de ladite boîte métallique 2. Grâce à cette caractéristique, le jour disgracieux laissé par la fente 94 est comblé par la nervure 108 que porte le container 24 et la boîte métallique 2 présente une surface extérieure lisse et continue.

Toujours sur la figure 5, on voit que le trou 36 pour le passage de la tige de commande 32 est pratiqué dans la nervure radiale 108 du container 24.

Selon une troisième variante de réalisation représentée aux figures 6 à 8, la boîte 2 présente, disposés de part et d'autre de la fente 94, deux logements 112 pratiqués dans la carrure 4 de ladite boîte 2 et dont les formes géométriques sont adaptées pour permettre à ces logements 112 de recevoir chacun une extension prismatique radiale 114 du container 24. D'autre part, on voit sur la figure 6 que la boîte 2 présente deux butées 116 contre lesquelles les extensions prismatiques 114 du container 24 viennent s'appuyer en cas de traction sur les brins du bracelet de la montre 1 et qui empêchent lesdites extensions prismatiques 114 de s'échapper de leurs logements 112. Enfin, toujours sur la figure 6, on voit que la fente 94 est ménagée dans la boîte 2 à neuf heures, c'est-à-dire à l'opposée d'un trou 117 ménagé dans ladite boîte 2 pour le passage de la tige de commande 32.

Dans les paragraphes précédents, on a décrit de quelle manière le container 24 était monté et maintenu en place axialement dans la boîte métallique 2 par une lunette 22 montée à cran sur ladite boîte 2. Il va de soi que d'autres moyens de fixation du container 24 sur la boîte 2 peuvent être également envisagés.

Ainsi, dans l'acception la plus simple de la présente invention, le container 24 est simplement collé sur le fond 6 de la boîte 2. Cette solution a pour mérite d'être peu coûteuse à mettre en oeuvre. Néanmoins, l'inconvénient d'une telle solution réside dans le fait que l'ensemble formé par le container étanche 24 et la boîte 2 est, après collage, rendu indémontable, de sorte qu'une réparation ultérieure de la montre 1 en cas de défaillance de l'un de ses composants ne peut être envisagée.

Il peut donc être judicieux de monter le container 24 dans la boîte 2 de manière amovible. A cet effet, la présente invention prévoit de pratiquer au moins un trou radial 118 dans la carrure 4 de la boîte 2, trou 118 qui se prolonge par un trou radial 120 en regard pratiqué dans la paroi latérale 64 du container 24. Dans ces trous 118, 120 sont engagés des moyens de retenue mécanique qui permettent de maintenir axialement le container 24 dans la boîte 2.

Comme il ressort des figures 2 à 5, les trous 118, 120 sont préférentiellement au nombre de quatre, les trous 118 étant prévus dans les logements de la boîte 2 qui accueillent les deux brins d'un bracelet, c'est-à-dire disposés sensiblement à onze heures, une heure, cinq heures et sept heures, tandis que les trous 120 sont pratiqués en regard des trous 118 dans des plots d'ancrage 122 qui sont faits d'une pièce avec le container 24.

Les trous 120 sont des trous borgnes qui n'altèrent donc pas l'étanchéité du container 24 et dans lesquels sont engagés les moyens de retenue mécanique susmentionnés qui permettent le maintien axial du container 24 dans la boîte 2.

Selon une première variante de réalisation représentée à la figure 11, ces moyens de retenue mécanique sont formés par des goupilles 124 chassées dans les trous d'ancrage 120 du container 24 et qui viennent à fleur de la surface extérieure du boîtier métallique 2, ces goupilles 124 présentant à leur extrémité libre située du côté dudit boîtier 2 un perçage 126 destiné à recevoir un outil pour leur retrait et le démontage de la montre 1.

Selon une seconde variante de réalisation représentée à la figure 12, les moyens de retenue mécanique permettant le maintien axial du container 24 dans la boîte 2 comprennent des vis 128 vissées radialement dans ladite boîte 2 et traversant cette boîte 2 de manière à être engagées dans ledit container 24.

Préférentiellement, la lunette 22 est réalisée en une matière plastique. Elle peut cependant également être réalisée en un matériau métallique. Dans ce dernier cas, à l'instar de la boîte métallique 2, elle devra présenter une fente 130 (voir figure 15) afin de ne pas constituer une antenne parasite susceptible d'altérer la communication entre le dispositif externe d'interrogation à distance et la montre 1 selon l'invention. Bien entendu, la fente 130 de la lunette métallique 22 devra être disposée à l'aplomb de la fente 94 de la boîte 2 afin de ne pas refermer le circuit électrique formé par ladite boîte métallique 2.

Il va de soi que l'invention n'est pas limitée aux modes de réalisation qui viennent d'être décrits, et que des modifications et des variantes peuvent être envisagées sans sortir du cadre de la présente invention. En particulier, la fente 94 peut être pratiquée dans la boîte métallique 2 à midi ou à six heures, c'est-à-dire dans la région où sont situées les cornes 8 de ladite boîte. Dans ce cas, si l'axe de liaison qui traverse les trous 10 des cornes 8 et qui est destiné à fixer les brins du bracelet est métallique, il faudra revêtir cet axe de liaison d'un revêtement réalisé en une matière isolante telle qu'un matériau plastique pour éviter que ledit axe de liaison ne referme le circuit électriquement conducteur formé par la boîte métallique 2.

## Revendications

1. Objet portatif tel que, notamment, une pièce d'horlogerie, destiné à coopérer avec un système d'interrogation à distance sans contact, cet objet portatif (1) comprenant un boîtier métallique (2) et un transpondeur (76) comportant un circuit d'émission et/ou de réception (78) d'un signal radio-diffusé et une antenne (80) reliée au circuit d'émission et/ou de réception (78), un container étanche (24) réalisé en un matériau isolant électriquement à l'intérieur duquel sont logés les composants horométriques étant monté et maintenu en place dans le boîtier métallique (2), **caractérisé en ce que** ledit boîtier métallique (2) présente une fente (94).

2. Objet portatif selon la revendication 1, **caractérisé en ce que** le boîtier métallique (2) présente en outre un évidement (96) en son centre.

3. Objet portatif selon l'une quelconque des revendications 1 ou 2, **caractérisé en ce que** deux trous (100) sont usinés de part et d'autre de la fente (94) dans le boîtier métallique (2) ou dans le container (24) et reçoivent chacun un moyen de retenue mécanique porté par le container (24), respectivement le boîtier (2).

4. Objet portatif selon la revendication 3, **caractérisé en ce que** les moyens de retenue mécanique comportent deux goupilles (104) chassées dans le container (24) ou le boîtier métallique (2).

5. Objet portatif selon la revendication 3, **caractérisé en ce que** les moyens de retenue mécanique comportant deux tétons (102) qui sont formés d'une seule pièce avec le container en matière isolante (24) ou avec le boîtier métallique (2).

6. Objet portatif selon l'une quelconque des revendications 1 ou 2, **caractérisé en ce que** deux logements (112) sont prévus sur le boîtier métallique (2) de part et d'autre de la fente (94) et reçoivent chacun une extension prismatique radiale (114) du bord du container (24).

7. Objet portatif selon l'une quelconque des revendications 1 à 6, **caractérisé en ce que** le container (24) présente une nervure (108) qui s'engage dans la fente (94) et dont le profil de la tranche (110) épouse le profil du contour extérieur du boîtier métallique (2).

8. Objet portatif selon l'une quelconque des revendications 1 à 7, **caractérisé en ce que** le container (24) est collé sur le fond (6) du boîtier métallique (2).

9. Objet portatif selon l'une quelconque des revendications 1 à 7, **caractérisé en ce que** le container (24) est retenu axialement sur le boîtier métallique (2) par des moyens de retenue mécanique engagés radialement dans un trou (118) pratiqué dans la paroi latérale (4) du boîtier métallique (2) et qui se prolonge (120) jusque dans le container (24).

10. Objet portatif selon la revendication 9, **caractérisé en ce que** les trous (118) sont pratiqués dans le boîtier métallique (2) sensiblement à midi et à six heures, au niveau de la zone de rattachement des brins d'un bracelet au boîtier métallique (2).

11. Objet portatif selon l'une quelconque des revendications 9 ou 10, **caractérisé en ce que** la partie (120) percée dans le container (24) est borgne et reçoit une goupille (124) chassée à fleur de la surface extérieure du boîtier (2), cette goupille (124) présentant à son extrémité libre située du côté dudit boîtier (2) un perçage (126) destiné à recevoir un outil pour le retrait de cette goupille (124) et le démontage de l'objet portatif (1).

12. Objet portatif selon l'une quelconque des revendications 9 ou 10, **caractérisé en ce que** le container (24) est retenu axialement sur le boîtier métallique (2) par au moins une vis (128) vissée radialement dans ledit boîtier métallique (2) et traversant ce boîtier (2) de manière à être engagée dans ledit container (24).

13. Objet portatif selon l'une quelconque des revendications 1 à 7, **caractérisé en ce que** le container (24) est monté et maintenu en place dans la boîte métallique (2) par une lunette (22) montée à cran sur ladite boîte (2).

14. Objet portatif selon la revendication 13, **caractérisé en ce que** la lunette (22) est réalisée en matière plastique.

15. Objet portatif selon la revendication 13, **caractérisé en ce que** la lunette (22) est métallique et présente une fente (130) disposée à l'aplomb de la fente (94) du boîtier (2).

16. Objet portatif selon l'une quelconque des revendications 1 à 15, **caractérisé en ce que** la fente (94) est pratiquée à trois heures au niveau d'une tige de commande (32) montée de manière étanche sur le container (24).

17. Objet portatif selon l'une quelconque des revendications 1 à 15, **caractérisé en ce que** la fente (94) est pratiquée à neuf heures, c'est-à-dire à un endroit diamétralement opposé à une tige de commande (32) montée de manière étanche sur le container (24).

18. Objet portatif selon l'une quelconque des revendications 1 à 15, **caractérisé en ce que** la fente (94) est pratiquée à midi ou à six heures et **en ce qu'**une tige de liaison qui permet de fixer les brins d'un bracelet au boîtier métallique (2) est revêtue d'une couche réalisée en un matériau non conducteur de l'électricité lorsqu'elle est elle-même métallique.
